# EUROPÄISCHE PATENTANMELDUNG

(11) **EP 0 044 500 A2**
(43) Veröffentlichungstag der Anmeldung: **27.01.1982**
(21) Anmeldenummer: 81105465.9
(22) Anmeldetag: 13.07.1981
(51) Int. Cl.: H01H 9/10, H01H 85/62

(54) **Niederspannungs-Lastschalter mit Sicherung**

(30) Priorität: 21.07.1980 DE 3027561
(71) Anmelder: SIEMENS AKTIENGESELLSCHAFT, 80333 München (DE)
(72) Erfinder: Hertel, Rudolf, D-8400 Regensburg (DE); Rollinger, Ferdinand, D-8400 Regensburg (DE)

(57) **Zusammenfassung**

Die Erfindung betrifft einen Niederspannungs-Lastschalter mit Sicherung, nachfolgend Sicherungsschalter genannt, dessen Sicherungseinsatz zwischen einem zusätzlich von einer Klappe abgedeckten Kopfkontakt und einem von einer Fußkontaktfeder angehobenen Fußkontakt eines Sicherungssockels angeordnet ist, in dessen Stromzuführung ein Lastschalter mit Fußkontakt und an einem Träger gehaltenen, von einer Kontaktfeder beaufschlagten Schaltkontaktstücken angeordnet ist, der ohne Sicherungseinsatz in geöffneter Stellung verriegelt ist (nach Patentanmeldung VPA 79 P 4004, DE-Aktenzeichen P 29 15 170.0-32). Nach der Erfindung ist vorgesehen, daß am Träger (80) für die Schaltkontaktstücke (81) ein Schieber (82) angeordnet ist, der bei hochgehobenem Fußkontakt (4) mittels einer Nase (83) an diesem ansteht und bei niedergehaltenem Fußkontakt (4) vorbeigreift.

## Beschreibung

Die Erfindung bezieht sich auf einen Niederspannungs-Lastschalter mit Sicherung, nachfolgend Sicherungsschalter genannt, dessen Sicherungseinsatz zwischen einem zusätzlich von einer Klappe abgedeckten Kopfkontakt und einem von einer Fußkontaktfeder angehobenen Fußkontakt eines Sicherungssockels angeordnet ist, in dessen Stromzuführung ein Lastschalter mit Festkontakt und an einem Träger gehaltenen, von einer Kontaktfeder beaufschlagten Schaltkontaktstücken angeordnet ist, der ohne Sicherungseinsatz in geöffneter Stellung verriegelt ist (nach PatentanmeldungEP-A-0017 819, VPA 79 P 4004, Aktenzeichen 80 10 1612,2:
Ein solcher Aufbau ist zum Teil auch durch einen Sicherungsschalter bekannt (DE-AS 23 34 595), dessen Schraubkappe jedoch bei geschlossener Klappe betätigt werden kann. Dadurch sind bei langsamem Schalten die Kontakte besonderer Belastung ausgesetzt. Der Kontaktdruck zwischen Sicherungseinsatz und Fußkontakt des Gerätes ist im übrigen bei diesem bekannten Sicherungsschalter davon abhängig, wie stark eine Bedienungsperson den Sicherungseinsatz anzieht, da der Fußkontakt nicht von einer Feder angehoben wird.

Sicherungsschalter sollen die gefahrlose Bedienung von Sicherungen durch Laien erhöhen. Man möchte Sicherungsschalter in Verteilungen oder auch in der Zuführung zum Zähler, also im ungezählten Strombereich einer Anlage einsetzen. Beispielsweise denkt man an den Einsatz anstelle einer üblichen Hauptsicherung. Bisherige Zählervorsicherungen werden üblicherweise in plombierbaren Einrichtungen angeordnet, wobei die Sicherungseinsätze nur durch geschultes und autorisiertes Personal eingesetzt und ausgetauscht werden dürfen. Um bei Zählervorsicherungen die Bedienung durch Laien zu ermöglichen, müssen besondere Voraussetzungen erfüllt werden:
Insbesondere muß das kontaktsichere Einschrauben von Sicherungseinsätzen gewährleistet sein. Andererseits muß sowohl für den Bedienenden als auch für das Gerät besondere Sicherheit erzielt werden. Um Stromdiebstahl zu vermeiden, sind die Klappen von Sicherungsschaltern bei herausgenommenem Sicherungseinsatz zu verriegeln.

Beim eingangs geschilderten Sicherungsschalter (VPA 79 P 4004, EP-A-00 17 819 . sorgt die den Fußkontakt anhebende Feder dafür, daß unabhängig von der Art und Weise, wie die Bedienungsperson den Sicherungseinsatz eingeschraubt hat, ein über lange Betriebszeit sicherer Kontakt erzielt wird.

Der Erfindung liegt die Aufgabe zugrunde, den geschilderten Lastschalter so weiterzubilden, daß die Verriegelung besonders bruchsicher und Langzeitbetrieb beständig erzielt wird und daß Fußkontakt und Feder in funktionsgünstiger Form beibehalten werden können. Die Lösung der geschilderten Aufgabe besteht darin, daß am Träger für Schaltkontaktstücke ein Schieber angeordnet ist, der bei hochgehobenem Fußkontakt mittels einer Nase an diesem ansteht und bei niedergehaltenem Fußkontakt vorbeigreift. Diese Verriegelung kann zusätzlich zur Verriegelung der Klappe oder allein eingesetzt werden. Versucht man bei einem solchen Sicherungsschalter bei ungenügend eingeschraubter Sicherung die Klappe niederzudrücken, so kann dies zwar schlimmstenfalls noch zum Zerstören der Blockiereinrichtung der Klappe führen, die im Gerät selbst untergebrachte Blockiereinrichtung stellt jedoch sicher, daß beim Einschrauben des Sicherungseinsatzes erst der erforderliche Kontaktdruck für sicheren Betrieb erreicht wird, bevor die Kontakte schließen können.

Es ist bereits an anderer Stelle vorgeschlagen worden, die Kontakte selbst zu verriegeln, so daß die damit gekoppelte Klappe auch verriegelt ist (VPA 79 P 4056, DE-Aktenzeichen P 29 34 149.9). Dazu ist jedoch eine besonders ausgebildete Feder für den Fußkontakt erforderlich. Der erfindungsgemäße Sicherungsschalter kommt mit einer serienmäßigen Schraubfeder für den Fußkontakt aus, weshalb ein besserer Kontaktdruck am Fußkontakt und eine kostengünsigere Ausführung erzielt wird.

Es ist vorteilhaft, Träger und Schieber in Seitenansicht T-förmig miteinander zu verbinden und den Schieber in Aufsicht kreuzförmig auszubilden, wobei in den dadurch vom Schieber gebildeten vier Kammern jeweils eine schraubenförmige Kontaktfeder angeordnet werden kann. Diese Kontaktfedern stehen jeweils einerseits auf dem Träger und andererseits am Gehäuse auf.

Die Erfindung soll anhand eines in der Zeichnung grob schematisch wiedergegebenen Ausführungsbeispiels näher erläutert werden:
In Fig. 1 ist ein Sicherungsschalter bei geöffneter Klappe und ohne Sicherungseinsatz sowie Schraubkappe veranschaulicht.
In Fi. 2 ist der Sicherungsschalter nach Fig. 1, teilweise geschnitten, im geschlossenen Zustand der Klappe und bei eingesetztem Sicherungseinsatz sowie eingesetzter Schraubkappe dargestellt.
In Fig. 3 ist ein Schnitt längs 111-111 durch die Kontaktanordnung nach Fig. 1 des Lastschalters wiedergegeben.

Der Sicherungsschalter nach Fig. 1 enthält einen Lastschalter 1 und eine Sicherung 2. Der Kopfkontakt eines einzusetzenden Sicherungseinsatzes und eine Schraubkappe ist von einer Klappe 5 abgedeckt. In der geöffneten Stellung der Klappe 5 ist diese bei herausgenommenem Sicherungseinsatz durch einen Anschlag 8 in an sich bekannter Weise verriegelt. Zusätzlich erfolgt eine Verriegelung dadurch, daß am Träger 80 für die Schaltkontaktstücke 81 ein Schieber 82 angeordnet ist, der bei hochgehobenem Fußkontakt 4 mittels einer Nase 83 an diesem ansteht. Bei eingesetztem Sicherungseinsatz 6 - nach Fig. 2 - wird der Fußkontakt 4 gegen die Kraft der Feder 9 niedergehalten, so daß Schieber 82 und Nase 83 am Fußkontakt 4 vorbeigreifen. Die Schaltkontaktstücke 81 legen sich dann gegen die Kontaktstücke des Festkontaktes 12 und 13. Der Festkontakt 13 geht in den Stromleiter zur Anschlußklemme 23 über. Fußkontakt 4 mit dem Festkontakt 12 und der Festkontakt 13 am Stromleiter zur Anschlußklemme 23 für die Stromzuführung lassen an ihren benachbarten Stirnseiten einen Spalt frei, durch den der Schieber 82 hindurchgreifen kann.

Durch ein Magazin 7 aus hochtemperaturbeständigem Material kann der Kontaktbereich eines einzuschraubenden Sicherungseinsatzes abgedeckt werden. Die Kopplung zwischen Klappe 5 und Schaltkontaktstücken 81 des Lastschalters 1 wird im Ausführungsbeispiel durch einen Mechanismus 14 nach Art eines Kniehebels erzielt. Die Schaltkontaktstücke 81 auf dem Schaltkontakt werden über den Mechanismus 14 beim Einschalten plötzlich freigegeben, sobald die Nase 83 des Schiebers 82 am Fußkontakt 4 vorbeigreifen kann. Im Ausführungsbeispiel wird der Kniehebel im wesentlichen durch zwei zur Zeichenebene hintereinander angeordnet vorzustellende Klappschenkel 15 und zwei Schaltschenkel 16 gebildet - man vergleich Fig. 2 -. Die Klappschenkel 15 sind an der Achse 18 ortsfest angelenkt. Die Schaltschenkel 16 sind jeweils gelenkig mit Verbindungsschenkeln 19 verbunden. Die Verbindungsschenkel 19 sind mit den ortsfesten Gelenk 84 festgelegt. Die Verbindungsschenkel 19 bilden im Ausführungsbeispiel eine Auflagefläche 85 für die Stirnseite des Schiebers 82. Dadurch wird der Schieber bei Offnen der Klappe 5 zurückgeschoben, so daß sich die Kontakte öffnen.

Selbst wenn die Verriegelung mittels der Nase 8 durch Gewaltanwendung beschädigt werden sollte, kann die Verriegelung der Kontakte des Lastschalters nicht aufgehoben werden, da diese von der Klappe 5 entkoppelt ist.

Die Kontakte des Lastschalters werden einerseits gebildet durch eine endständig umgekröpfte Verlängerung des als Schiene ausgebildeten Fußkontaktes 4 des Sicherungssockels und andererseits durch den Träger 80 mit den Schaltkontaktstücken 81.

Träger 80 und Schieber 82 sind in Seitenansicht T-förmig miteinander verbunden, wie es aus den Figuren 1 und 2 zu ersehen ist. In Aufsicht ist der Schieber 82 kreuzförmig ausgebildet, wie es aus Fig. 3 zu ersehen ist. In den vier vom Schieber gebildeten Kammern 86 ist jeweils eine schraubenförmige Kontaktfeder 87 angeordnet, die jeweils einerseits auf dem Träger 80 und andererseits am Gehäuse aufsteht.

Schieber 82 und der Schaltmechanismus 14 werden zweckmäßigerweise aus Isolierstoff gefertigt.

Bei eingeschraubtem Sicherugseinsatz 6 erfolgt die Stromführung von der Anschlußklemme 23 über den Träger 80, den Fußkontakt 4 der Sicherung, den Fußkontakt und Kopfkontakt des Schmelzeinsatzes 6 über den Kontakt der Schraubkappe 3 und die Gewindehülse 31 zur Gewindebrille 32 und von da zur Abgangsklemme 33 - nach Fig. 2.

## Patentansprüche

1. Niederspannungs-Lastschalter mit Sicherung, nachfolgend Sicherungsschalter genannt, dessen Sicherungseinsatz zwischen einem zusätzlich von einer Klappe abgedeckten Kopfkontakt und einem von einer Fußkontaktfeder angehobenen Fußkontakt eines Sichrungssockels angeordnet ist, in dessen Stromzuführung ein Lastschalter mit Fußkontakt und an einem Träger gehaltenen, von einer Kontaktfeder beaufschlagten Schaltkontaktstücken angeordnet ist, der ohne Sicherugseinsatz in geöffneter Stellung verriegelt ist
dadurch gekennzeichnet , daß am Träger (80) für die Schaltkontaktstücke (81) ein Schieber (82) angeordnet ist, der bei hochgehobenem Fußkontakt (4) mittels einer Nase (83) an diesem ansteht und bei niedergehaltenem Fußkontakt (4) vorbeigreift.

2. Sicherungsschalter nach Anspruch 1, dadurch gekennzeichnet , daß Träger (80) und Schieber (82) in Seitenansicht T-förmig miteinander verbunden sind und daß der Schieber (82) in Aufsicht kreuzförmig ausgebildet ist, wobei in den dadurch vom Schieber gebildeten vier Kammern (86) jeweils eine schraubenförmige Kontaktfeder (87) angeordnet ist, die jeweils einerseits auf dem Träger (80) und andererseits am Gehäuse aufsteht.
